# EUROPÄISCHE PATENTSCHRIFT

(11) **EP 2 533 257 B1**
(45) Veröffentlichungstag und Bekanntmachung des Hinweises auf die Patenterteilung: **04.03.2015**
(21) Anmeldenummer: 11004703.2
(22) Anmeldetag: 09.06.2011
(51) Int. Cl.: H01F 27/32, H01F 41/06, H01F 27/28

(54) **Transformatorwicklung**
Transformer coil
Enroulement de transformateur

(43) Veröffentlichungstag der Anmeldung: 12.12.2012
(73) Patentinhaber: ABB Technology AG, 8050 Zürich (CH)
(72) Erfinder: Weber, Benjamin, 59955 Winterberg (DE); Esenlik, Burak, 33102 Paderborn (DE); Cornelius, Frank, 59936 Olsberg (DE); Tepper, Jens, 59929 Brilon (DE); Tamzarti, Abdelbahi, 34127 Kassel (DE); Hoffmann, Roland, 59929 Brilon (DE)
(74) Vertreter: Kock, Ina

(56) Entgegenhaltungen:
- EP-A1- 2 003 660
- EP-A2- 1 939 901
- WO-A1-97/12377
- WO-A1-2006/126289
- DE-A1- 19 809 572
- US-A1- 2002 140 538

## Beschreibung

Die Erfindung betrifft eine Transformatorwicklung, umfassend einen Bandleiter mit rechteckähnlichem Querschnitt und Außenisolation, welcher in einer Vielzahl an sowohl mehrlagig radial übereinander als auch axial benachbart angeordneten Windungen um eine Wickelachse gewickelt ist, so dass ein hohlzylindrischer Wicklungskörper gebildet ist.

Es ist allgemein bekannt, dass in Energieversorgungsnetzen Leistungstransformatoren eingesetzt werden, beispielsweise um eine Spannungsebene von 30kV mit einer Spannungsebene von 6kV zu koppeln. Die genannten Spannungsebenen sind für Energieversorgungsnetze, welche auch Spannungsebenen von 380kV und höher aufweisen können, verhältnismäßig gering. Häufig werden dort Trockentransformatoren eingesetzt, deren Nennleistung beispielsweise einige 100kVA bis 10MVA und höher betragen kann. Aufgrund der relativ niedrigen Nennspannung, insbesondere auf der Unterspannungsseite, ist je nach Nennleistung des Transformators mit entsprechend hohen Strömen zu rechnen, beispielsweise auch mit mehreren hundert Ampere.

Um diese hohen Ströme elektrisch leiten zu können, ist der Querschnitt des Wicklungsleiters entsprechend hoch zu wählen. In diesem Zusammenhang hat sich die Verwendung eines Wicklungsleiters mit rechteckigem Querschnitt als vorteilhaft erwiesen, weil so der Füllfaktor des zur Verfügung stehenden Wickelfensters eines Transformatorkerns, auf welchem die Transformatorwicklung angeordnet ist, gegenüber einem Wicklungsleiter mit rundem Querschnitt in verbesserter Weise ausgenutzt wird. Der Füllfaktor ist bestimmt durch das Verhältnis von mit Leitermaterial gefüllten und dem zur Verfügung stehendem Raum für die Transformatorwicklung. Idealerweise ist der zur Verfügung stehende Raum möglichst mit Leitermaterial gefüllt. Somit lässt sich die Leistung eines Transformators bei gegebener Außenabmessung vorteilhaft steigern. Ein derartiger Wicklungsleiter mit rechteckförmigem Querschnitt, welcher auch Bandleiter genannt wird, kann beispielsweise eine Dicke von 7mm und eine Breite von 16mm aufweisen. Der Leiter als solcher ist zumeist aus Kupfer oder Aluminium ausgeführt und von einer Isolationsschicht umgeben, beispielsweise aus einem Isolationslack. Diese Isolationsschicht ist derart bemessen, dass eine Spannungsbeanspruchung, wie sie im Betrieb der Wicklung zum Beispiel zwischen zwei benachbarten Windungen auftritt, beispielsweise 100V, gehalten wird, wohingegen bei aneinandergrenzenden Wicklungslagen die Spannungsbeanspruchung so groß ist, dass noch in nachteiliger Weise eine zusätzliche Isolationsschicht zwischen benachbarten Wickellagen einzubringen ist.

Zur Vermeidung oder zumindest Reduktion derartiger Isolationslagen ist es bei Wicklungsleitern mit rundem Querschnitt weiterhin bekannt, Wicklungen im sogenannten Pilgerschrittverfahren herzustellen, wie beispielsweise in der Patentschrift DE 829334 beschrieben, dort allerdings für Wicklungen von weit geringeren Dimensionen als Transformatorwicklungen für die genannten Leistungsklassen, sondern vielmehr für NF-Übertrager oder Zündspulen. Hierbei wird nicht - wie sonst üblich - eine komplette Wickellage längs der gesamten axialen Erstreckung der Spule gewickelt und dann auf die nächste Lage übergegangen. Vielmehr wird beim Wickelvorgang durch eine Überlagerung einer axialen Hin- und Herbewegung einer Wicklungsleiterführungsvorrichtung mit einer linearen Bewegung längs der Wickelachse eine zumindest abschnittsweise schräge Anordnung von Wicklungsbereichen beziehungsweise Wickellagen zur Wickelachse erreicht. Dies hat den Vorteil, dass die effektive Länge der jeweiligen Wickellagen verkürzt ist und die Spannungsbeanspruchung zwischen den Wickellagen damit entsprechend reduziert ist. Hierdurch können in vorteilhafter Weise zusätzliche Isolationsschichten zwischen den jeweiligen Wickellagen entfallen, weil typischerweise die Isolation des Wicklungsleiters hierfür ausreichend ist. Als nachteilig erweist es sich jedoch, dass bedingt durch das Wickelverfahren an den axialen Enden der Wicklung ein lagenweiser Abfall der Wicklungsdicke unvermeidbar ist, so dass in den Stirnbereichen ungenutzte Bereiche gebildet sind und der Füllfaktor entsprechend nachteilig reduziert ist.

*Die* WO 2006/126829 A1 *offenbart einen Transformator für eine Lichtquelle, welcher eine Wicklung aus einem Wicklungsleiter mit rundem Querschnitt aufweist, wobei der Wicklungsleiter derart um eine Wickelachse gewickelt ist, dass schräg verlaufende Wicklungsscheiben, gebildet sind. Hierdurch ist die Isolationsbeanspruchung zwischen den Leitern benachbarter Wicklungsscheiben im Vergleich zu axial verlaufenden Wicklungslagen reduziert. Ein ähnlicher Transformator für die Hintergrundbeleuchtung eines LCD Displays wird auch in der* US 2002/0140538 A1 offenbart. Auch die EP 2003660 A1 *offenbart einen Transformator mit einem vergleichbaren Wicklungsschema und einem Wicklungsleiter mit rundem Querschnitt.*

Ausgehend von diesem Stand der Technik ist es Aufgabe der Erfindung, eine Transformatorwicklung bereitzustellen, welche die oben angegebenen Nachteile vermeidet und insbesondere einen hohen Füllfaktor aufweist.

Diese Aufgabe wird durch eine Transformatorwicklung gemäß Anspruch 1 gelöst. Diese ist dadurch gekennzeichnet, dass durch radial übereinander angeordnete Windungen jeweilige bündige radiale Spalten gebildet sind und der gewickelte Bandleiter zumindest bei der Mehrzahl der Windungen bei einem Wechsel zu einer benachbarten Spalte auch in eine benachbarte Wickellage geführt ist und umgekehrt, so dass parallele schräg verlaufende Wicklungsscheiben gebildet sind.

Die Grundidee der Erfindung besteht darin, einen Wicklungsleiter mit rechteckigem Querschnitt zu verwenden und derart anzuordnen beziehungsweise zu wickeln, dass sowohl zusätzliche Isolationslagen vermieden sind als auch in den Stirnbereichen der Wicklung ein hoher Füllfaktor gewährleistet ist. Zur Erreichung eines hohen Füllfaktors auch in den Stirnbereichen der Transformatorwicklung ist eine matrixähnliche Anordnung der Windungen des Wicklungsleiters um die Wickelachse vorgesehen, nämlich in bündigen radialen Spalten des jeweiligen Leiterquerschnittes, wobei mehrere radiale Spalten nebeneinander angeordnet sind. Hierdurch ist der zur Verfügung stehende Wicklungsraum maximal ausgenutzt, also ein hoher Füllfaktor erreicht. Eine derartige Anordnung ist lediglich mit einem Wicklungsleiter mit rechteckigem Querschnitt möglich, nicht jedoch mit einem Rundleiter.

Durch die erfindungsgemäße Wickelleiterführung, nämlich den vorzugsweise gleichzeitigen Wechsel einer Zeile und einer Spalte nach Umlauf einer jeweiligen Windung in der jeweiligen Wickelanordnung, sind schräg verlaufende parallele Wicklungsscheiben gebildet, deren Länge kürzer ist als die Länge einer über die gesamte axiale Länge der Transformatorwicklung durchgewickelten Wickellage. Zwischen benachbarten Wicklungsscheiben ist bei gleichzeitig optimiertem Füllfaktor des Wickelfensters eine geringere Spannungsbeanspruchung gegeben als zwischen benachbarten Wickellagen. Die Spannungsbeanspruchung zwischen benachbarten Wicklungsleitern von verschiedenen Wicklungsscheiben oder Wickellagen entspricht dem Spannungszuwachs pro Windung bei Betrieb der Wicklung multipliziert mit der Anzahl der Windungen zur elektrischen Verbindungsstelle dazwischen. Je weiter die Windungen von der Verbindungsstelle entfernt sind, desto höher ist die Spannungsbeanspruchung aufgrund der dann erhöhten Windungsanzahl zur Verbindungsstelle. Schräge Wickellagen sind aus geometrischen Gründen kürzer als die gesamte axiale Länge einer Transformatorwicklung und begünstigen daher eine geringere Spannungsbeanspruchung. Eine zusätzliche Isolationsschicht kann damit typischerweise entfallen oder zumindest dünner ausgeführt werden, was sich wiederum positiv auf den Füllfaktor auswirkt, da der gewonnene Raum für die Anordnung weiterer Windungen nutzbar oder die Wicklung auch entsprechend kleiner ausführbar ist.

Entsprechend einer besonders bevorzugten Ausgestaltungsform der erfindungsgemäßen Transformatorwicklung ist der hohlzylindrische Wicklungskörper demgemäß an wenigstens einem seiner beiden axialen Enden durch eine von bündig radial übereinander angeordneten Windungen gebildeten Stirnfläche begrenzt um so den Füllfaktor, also das Verhältnis von mit Leitermaterial gefüllten und zur Verfügung stehendem Raum, zu optimieren.

Gemäß einer weiteren Ausgestaltung der erfindungsgemäßen Transformatorwicklung sind an den axialen Enden des hohlzylindrischen Wickelkörpers verkürzte schräg verlaufende Wicklungsscheiben gebildet, welche nicht über alle Wickellagen geführt sind. Dies ist insbesondere in den Stirnbereichen des hohlzylindrischen Wickelkörpers vorteilhaft, um so auch die Eckbereiche auszufüllen und damit den Füllfaktor weiter zu erhöhen beziehungsweise eine durch eine von bündig radial übereinander angeordneten Windungen gebildete Stirnfläche zu ermöglichen.

Einer weiteren Variante der erfindungsgemäßen Transformatorwicklung folgend weist diese auch Windungen auf, bei denen der gewickelte Bandleiter bei einem Wechsel in eine benachbarte Spalte in derselben Wickellage verbleibt, so dass ein axial verlaufender Wickelbereich gebildet ist, dessen axiale Länge jedoch kürzer ist als die axiale Länge des Wickelkörpers, wobei gemäß einer weiteren Erfindungsvariante wenigstens zwei axial verlaufende Wickelbereiche radial übereinander angeordnet sind. Durch die Verkürzung der Länge der axialen Wicklungsbereiche ist nämlich die Spannungsbeanspruchung zwischen den jeweiligen Wicklungsbereichen vorteilhaft reduziert, so dass auch in diesem Fall typischerweise auf eine zusätzliche Isolationsschicht verzichtet werden kann. Die Mehrzahl der Windungen ist jedoch erfindungsgemäß in parallelen schräg verlaufenden Wicklungsscheiben angeordnet. Der Hintergrund hierfür ist, dass die Dicke einer Transformatorwicklung beziehungsweise eines durch den gewickelten Wicklungsleiter gebildeten Wicklungsquerschnitts normalerweise deutlich geringer ist als die axiale Länge einer Transformatorwicklung. Deshalb lässt sich in der schrägen Anordnung mit radialer Komponente relativ einfach eine geringe Zahl an Windungen pro Wicklungsscheibe erzielen, welche zumindest im axial mittleren Bereich der Transformatorwicklung üblicherweise der Anzahl der Wickellagen entspricht. Dies wirkt sich vorteilhaft auf eine reduzierte Spannungsbelastung aus.

Eine weitere erfindungsgemäße Erfindungsvariante ist, dass zwischen benachbarten Wicklungsscheiben und/oder radial übereinander angeordneten axialen Wickelbereichen eine jeweilige Isolationsschicht vorgesehen ist. Dies ist insoweit eine optionale Zusatzlösung für den Fall, dass die Isolation des Wicklungsleiters nicht ausreichend ist für die Isolation zwischen benachbarten Wickellagen beziehungsweise Wicklungsscheiben, beispielsweise aufgrund einer sehr hohen Nennspannung. Für den Fall, dass eine derartige Isolationslage notwendig sein sollte, ist diese jedoch entsprechend dünner auszuführen. Als Isolationsmaterial eignet sich beispielsweise ein gewickeltes harzgetränktes (Glas-) Faserroving, welches dann im weiteren Fertigungsprozess der Transformatorwicklung ausgebacken wird.

Gemäß einer weiteren Erfindungsvariante umfasst der hohlzylindrische Wickelkörper eine weitere, galvanisch getrennte hohlzylindrische Wicklung, welche sich radial außen oder auch radial innen anschließt. Dies ist beispielsweise eine Oberspannungswicklung, welche mit der darunterliegenden und dann als Unterspannungswicklung genutzten Transformatorwicklung bei Betrieb des Transformators zusammenwirkt. Bevorzugter Weise ist hohlzylindrisch ausgestalteter Kühlkanal zwischen den beiden Wicklungen vorgesehen, welcher bei Betrieb der Transformatorwicklung die entstehende Verlustwärme abführt. Dieser kann selbstverständlich auch in Form von mehreren ringförmig angeordneten segmentähnlichen Einzelkanälen erfolgen. Insbesondere bei Trockentransformatoren, für die die erfindungsgemäße Wicklung typischerweise vorgesehen ist, stellt sich im Gegensatz zu Öltransformatoren verstärkt die Aufgabe, die im Betrieb entstehende Verlustwärme abzuführen. Bei Öltransformatoren fungiert das Isolationsmedium Öl gleichzeitig auch als Kühlmedium.

Die Vorteile einer erfindungsgemäßen Transformatorwicklung erschließen sich auch für einen Transformator, umfassend wenigstens einen Transformatorkern und eine erfindungsgemäße Transformatorwicklung. Vorzugsweise ist ein Transformator jedoch dreiphasig ausgeführt, um in typischen Energieverteilungsnetzen eingesetzt werden zu können.

Weitere vorteilhafte Ausgestaltungsmöglichkeiten sind den weiteren abhängigen Ansprüchen zu entnehmen.

Anhand der in den Zeichnungen dargestellten Ausführungsbeispiele sollen die Erfindung, weitere Ausführungsformen und weitere Vorteile näher beschrieben werden.

Es zeigen:
- Fig. 1: einen Schnitt durch eine exemplarische erste Transformatorwicklung,
- Fig. 2: einen Teilschnitt durch eine exemplarische zweite Transformatorwicklung,
- Fig. 3: einen Bandleiter mit rechteckähnlichem Querschnitt sowie
- Fig. 4: Seitenansicht auf Teil von einer dritten Transformatorwicklung.

Fig. 1 zeigt einen Schnitt durch eine exemplarische erste Transformatorwicklung 10. Um eine Wickelachse 38 herum angeordnet ist eine hohlzylindrische Transformatorwicklung, welche aus einer Vielzahl Windungen eines Wicklungsleiters gebildet ist, wobei der Anfang des Wicklungsleiters mit der Bezugsziffer 12 und das Ende des Wickelleiters mit der Bezugsziffer 14 gekennzeichnet ist. Der Wickelleiter ist in der Schnittdarstellung matrixähnlich radial um die Wickelachse 38 angeordnet, also in jeweils bündigen radialen Spalten 22, 24, 26 und jeweiligen benachbarten Wickellagen 16, 18, 20. Der Wickelsinn des Wickelleiters - also nicht der Leiterverlauf an sich - ist mit einer gestrichelten Linie gekennzeichnet, welche sich mäanderförmig zwischen Anfang 12 und Ende 14 des Wickelleiters erstreckt. Die erste Windung beginnt in der Schnittansicht unten links mit der Bezugsziffer 12 und geht an ihrem Ende, also nach 360°, über in die zweite Windung, welche in derselben Wicklungslage 16 in der zweiten radialen Spalte 24 beginnt. Im weiteren Wickelverlauf sind durch den jeweiligen Spalten- und Lagenversatz bedingt parallele schräg verlaufende Wicklungsscheiben gebildet, von denen eine exemplarische Wicklungsscheibe mit der Bezugsnummer 30 gekennzeichnet ist. Am Ende einer jeweiligen Wicklungsscheibe erfolgt ein Wechsel zur jeweils benachbarten Wicklungsscheibe, wie mit den Bezugsziffern 32, 34 und 36 angedeutet ist. In der Figur ist in radialer und axialer Richtung ein Abstand zwischen benachbarten Windungen angedeutet, welcher in der Realität aber nur wenn überhaupt dann nur marginal vorhanden ist. Der Wickelleiter ist erfindungsgemäß mit einer Schicht aus Isolationslack überzogen, so dass benachbarte Windungen gegeneinander isoliert sind.

Im unteren Bereich der Figur ist die auf der anderen Seite der Rotationsachse 38 zwangsläufig vorhandene nahezu identische Querschnittskontur vereinfacht mit einem Rechteck mit der Bezugsziffer 46 dargestellt. Der durch den Wicklungsleiter gebildete hohlzylindrische Wicklungskörper ist in einen in der Form darauf angepassten hohlzylindrischen Spulenkörper 40 eingepasst. Der innerhalb des Spulenkörpers 38 vorhandene Raum ist durch die gewählte Wicklungsleiteranordnung in hohem Maße ausgenutzt, so dass auch ein entsprechend hoher Füllfaktor gegeben ist. Die senkrecht zur Wickelachse verlaufenden Stirnseiten sind an der Querschnittskontur mit den Bezugsziffern 42 und 44 angedeutet.

Fig. 2 zeigt einen Teilschnitt durch eine exemplarische zweite Transformatorwicklung 50. Diese entspricht im Wesentlichen der Transformatorwicklung aus der vorherigen Figur, weist aber einen geänderten Wickelsinn auf. Im linken Bereich sind innerhalb der ersten drei linken bündigen radialen Spalten axial verlaufende Wicklungsbereiche gebildet, wie mit den Bezugsziffern 58 und 60 angedeutet. Diese gehen an ihrer der ersten Stirnfläche 64 der Transformatorwicklung abgewandten Seite über in schräg verlaufende Wicklungsscheiben, welche mit den Bezugsziffern 52, 54, 56 angedeutet sind. Die Wicklungsscheibe mit der Bezugsziffer 56 ist verkürzt, um so auch den in der Figur rechts oben dargestellten Bereich der Transformatorwicklung auszufüllen und damit den Füllfaktor zu erhöhen. Die zweite Stirnfläche der Transformatorwicklung ist mit der Bezugsziffer 62 angedeutet.

Fig. 3 zeigt einen Bandleiter 70 mit rechteckähnlichem Querschnitt, welcher einen inneren Leiter 72 aus Kupfer beziehungsweise Aluminium aufweist und welcher von einer Isolationsschicht 74 umgeben ist. Die Höhe eines derartigen Bandleiters beträgt beispielsweise 2mm bis 10mm und die Breite beispielsweise 7mm bis 30mm. Die Dicke der Isolationsschicht beträgt - je nach Anforderungen - beispielsweise 50µm bis 200µm.

Fig. 4 zeigt eine Seitenansicht auf einen Teil einer schematisch sehr vereinfacht dargestellten dritten Transformatorwicklung 80. Um eine Wickelachse 82 angeordnet sind in einem radialen Abstand und benachbart zueinander eine erste 84, eine zweite 86 und eine dritte 88 Windung eines Wicklungsleiters. Ein Lagenwechsel zwischen den verschiedenen Windungen ist schematisch mit den Bezugsziffern 90 und 92 angedeutet.

### Bezugszeichenliste

- 10: Schnitt durch exemplarische erste Transformatorwicklung
- 12: Anfang des Bandleiters
- 14: Ende des Bandleiters
- 16: erste Wickellage
- 18: zweite Wickellage
- 20: dritte Wickellage
- 22: erste radiale Spalte
- 24: zweite radiale Spalte
- 26: dritte radiale Spalte
- 30: schräg verlaufende Wickelscheibe
- 32: radial innen verlaufender Spaltenwechsel
- 34: radial außen verlaufender Spaltenwechsel
- 38: Wickelachse
- 40: Spulenkörper
- 42: erste Stirnfläche von erster Transformatorwicklung
- 44: zweite Stirnfläche von erster Transformatorwicklung
- 46: Querschnittskontur von erster Transformatorwicklung
- 50: Teilschnitt durch exemplarische zweite Transformatorwicklung
- 52: erste schräg verlaufende Wickelscheibe
- 54: zweite schräg verlaufende Wickelscheibe
- 56: dritte schräg verlaufende verkürzte Wickelscheibe
- 58: erster axial verlaufender Wickelbereich
- 60: zweiter axial verlaufender Wickelbereich
- 62: zweite Stirnfläche von zweiter Transformatorwicklung
- 64: erste Stirnfläche von zweiter Transformatorwicklung
- 70: Bandleiter mit rechteckähnlichem Querschnitt
- 72: metallischer Leiter
- 74: Isolationsschicht
- 80: Seitenansicht auf Teil von dritter Transformatorwicklung
- 82: Wickelachse
- 84: erste Windung
- 86: zweite Windung
- 88: dritte Windung
- 90: erster Lagenwechsel des Leiters
- 92: zweiter Lagenwechsel des Leiters

## Patentansprüche

1. Transformatorwicklung (10, 50, 80) *für einen Leistungstransformator,* umfassend einen Bandleiter (12, 14, 70) mit rechteckähnlichem Querschnitt und Außenisolation (74) *aus einer Schicht Isolationslack,* welcher *Bandleiter* in einer Vielzahl an sowohl mehrlagig (16, 18, 20) radial übereinander als auch axial benachbart angeordneten Windungen (84, 86, 88) um eine Wickelachse (38, 82) gewickelt ist, so dass ein hohlzylindrischer Wicklungskörper gebildet ist, wobei durch radial übereinander angeordnete Windungen (84, 86, 88) jeweilige bündige radiale Spalten (22, 24, 26) gebildet sind und der gewickelte Bandleiter (12, 14, 70) zumindest bei der Mehrzahl der Windungen (84, 86, 88) bei einem Wechsel zu einer benachbarten Spalte (22, 24, 26) auch in eine benachbarte Wickellage (16, 18, 20) geführt ist und umgekehrt, so dass parallele schräg verlaufende Wicklungsscheiben (30, 52, 54, 56) gebildet sind.

2. Transformatorwicklung nach Anspruch 1, wobei der hohlzylindrische Wicklungskörper an wenigstens einem seiner beiden axialen (38, 82) Enden durch eine von bündig radial übereinander angeordneten Windungen (84, 86, 88) gebildeten Stirnfläche (42, 44, 62, 64) begrenzt ist.

3. Transformatorwicklung nach einem der Ansprüche 1 oder 2, wobei an den axialen (38, 82) Enden des hohlzylindrischen Wickelkörpers verkürzte schräg verlaufende Wicklungsscheiben (56) gebildet sind, welche nicht über alle Wickellagen (16, 18, 20) geführt sind.

4. Transformatorwicklung nach einem der vorherigen Ansprüche, wobei diese auch Windungen (84, 86, 88) aufweist, bei denen der gewickelte Bandleiter (12, 14, 70) bei einem Wechsel in eine benachbarte Spalte in derselben Wickellage (16, 18, 20) verbleibt, so dass ein axial (38, 82) verlaufender Wickelbereich (58, 60) gebildet ist, dessen axiale (38, 82) Länge jedoch kürzer ist als die axiale Länge des Wickelkörpers.

5. Transformatorwicklung nach Anspruch 4, wobei wenigstens zwei axial (38, 82) verlaufende Wickelbereiche (58, 60) radial übereinander angeordnet sind.

6. Transformatorwicklung nach einem der vorherigen Ansprüche, wobei zwischen benachbarten Wicklungsscheiben (30, 52, 54, 56) und/oder radial übereinander angeordneten axialen Wickelbereichen (58, 60) eine jeweilige Isolationsschicht vorgesehen ist.

7. Transformatorwicklung nach einem der vorherigen Ansprüche, wobei der hohlzylindrische Wickelkörpern eine weitere, galvanisch getrennte hohlzylindrische Wicklung umfasst, welche sich radial anschließt.

8. Transformatorwicklung nach Anspruch 7, wobei ein vorzugsweise hohlzylindrisch ausgestalteter Kühlkanal zwischen den beiden Wicklungen vorgesehen ist.

9. Transformator mit wenigstens einer Transformatorwicklung nach einem der Ansprüche 1 bis 8.

## Claims

1. Transformer winding (10, 50, 80) for a power transformer, comprising a ribbon conductor (12, 14, 70) having a near-rectangular cross section and outer insulation (74) consisting of a coating of insulation enamel, which ribbon conductor is wound around a winding axis (38, 82) in a multiplicity of turns (84, 86, 88), which are arranged both in a plurality of layers (16, 18, 20) radially one on top of the other and axially adjacent, so that a hollow-cylindrical coil former is formed, wherein respective flush radial columns (22, 24, 26) are formed by turns (84, 86, 88) arranged radially one on top of the other, and the wound ribbon conductor (12, 14, 70) is also guided in an adjacent winding layer (16, 18, 20), at least in the case of the plurality of turns (84, 86, 88) on a change to an adjacent column (22, 24, 26), and vice versa, with the result that parallel winding discs (30, 52, 54, 56) running at an angle to one another are formed.

2. Transformer winding according to Claim 1, wherein the hollow-cylindrical coil former is delimited at at least one of its two axial (38, 82) ends by an end face (42, 44, 62, 64) which is formed by turns (84, 86, 88) which are arranged flush radially one on top of the other.

3. Transformer winding according to either of Claims 1 and 2, wherein shortened winding discs (56) running at an angle are formed at the axial (38, 82) ends of the hollow-cylindrical coil former, said winding discs not being guided over all winding layers (16, 18, 20).

4. Transformer winding according to one of the preceding claims, wherein said transformer winding also has turns (84, 86, 88) in which the wound ribbon conductor (12, 14, 70) remains in the same winding layer (16, 18, 20) on a change to an adjacent column, with the result that an axially (38, 82) running winding region (58, 60) is formed, whose axial (38, 82) length is, however, shorter than the axial length of the coil former.

5. Transformer winding according to Claim 4, wherein at least two axially (38, 82) running winding regions (58, 60) are arranged radially one on top of the other.

6. Transformer winding according to one of the preceding claims, wherein a respective insulation coating is provided between adjacent winding discs (30, 52, 54, 56) and/or axial winding regions (58, 60) arranged radially one on top of the other.

7. Transformer winding according to one of the preceding claims, wherein the hollow-cylindrical coil former comprises a further, galvanically isolated hollow-cylindrical winding, which adjoins radially.

8. Transformer winding according to Claim 7, wherein a preferably hollow-cylindrical cooling channel is provided between the two windings.

9. Transformer comprising at least one transformer winding according to one of Claims 1 to 8.

## Revendications

1. Enroulement de transformateur (10, 50, 80) pour un transformateur de puissance, comprenant un conducteur plat (12, 14, 70) de section transversale approximativement rectangulaire et une isolation extérieure (74) constituée d'une couche de vernis isolant, lequel conducteur plat est enroulé autour d'un axe d'enroulement (38, 82) en une pluralité de spires (84, 86, 88) disposées radialement en plusieurs couches (16, 18, 20) les unes au-dessus des autres et axialement les unes à côté des autres, de telle sorte qu'un corps d'enroulement cylindrique creux soit formé,
des colonnes radiales à chaque fois en affleurement (22, 24, 26) étant formées par des spires (84, 86, 88) disposées radialement les unes au-dessus des autres et le conducteur plat enroulé (12, 14, 70) étant guidé au moins dans le cas de la pluralité des spires (84, 86, 88) dans le cas d'un passage à une colonne adjacente (22, 24, 26) également dans une couche d'enroulement adjacente (16, 18, 20) et inversement, de telle sorte que des disques d'enroulement s'étendant parallèlement obliquement (30, 52, 54, 56) soient formés.

2. Enroulement de transformateur selon la revendication 1, dans lequel le corps d'enroulement cylindrique creux est limité au niveau d'au moins l'une de ses deux extrémités axiales (38, 82) par une surface frontale (42, 44, 62, 64) formée par des spires (84, 86, 88) disposées en affleurement radialement les unes au-dessus des autres.

3. Enroulement de transformateur selon l'une quelconque des revendications 1 ou 2, dans lequel, au niveau des extrémités axiales (38, 82) du corps d'enroulement cylindrique creux, sont formés des disques d'enroulement raccourcis s'étendant obliquement (56) qui ne sont pas guidés par-dessus toutes les couches d'enroulement (16, 18, 20).

4. Enroulement de transformateur selon l'une quelconque des revendications précédentes, dans lequel celui-ci présente également des spires (84, 86, 88) dans lesquelles le conducteur plat enroulé (12, 14, 70) reste dans la même couche d'enroulement (16, 18, 20) dans le cas d'un passage à une colonne adjacente, de telle sorte qu'une région d'enroulement (58, 60) s'étendant axialement (38, 82) soit formée, dont la longueur axiale (38, 82) est toutefois plus courte que la longueur axiale du corps d'enroulement.

5. Enroulement de transformateur selon la revendication 4, dans lequel au moins deux régions d'enroulement (58, 60) s'étendant axialement (38, 82) sont disposées radialement les unes au-dessus des autres.

6. Enroulement de transformateur selon l'une quelconque des revendications précédentes, dans lequel, entre des disques d'enroulement adjacents (30, 52, 54, 56) et/ou des régions d'enroulement axiales (58, 60) disposées radialement les unes au-dessus des autres, est prévue une couche d'isolation respective.

7. Enroulement de transformateur selon l'une quelconque des revendications précédentes, dans lequel le corps d'enroulement cylindrique creux comprend un enroulement cylindrique creux supplémentaire, séparé par voie galvanique, qui se raccorde radialement.

8. Enroulement de transformateur selon la revendication 7, dans lequel un canal de refroidissement de configuration de préférence cylindrique creuse est prévu entre les deux enroulements.

9. Transformateur comprenant au moins un enroulement de transformateur selon l'une quelconque des revendications 1 à 8.
